# EUROPÄISCHE PATENTSCHRIFT

(11) **EP 3 181 229 B1**
(45) Veröffentlichungstag und Bekanntmachung des Hinweises auf die Patenterteilung: **26.02.2020**
(21) Anmeldenummer: 15003599.6
(22) Anmeldetag: 17.12.2015
(51) Int. Cl.: B01L 7/00, B01L 3/00

(54) **VERFAHREN ZUR DURCHFÜHRUNG EINER PCR-REAKTION**
METHOD FOR CARRYING OUT A PCR REACTION
PROCÉDÉ POUR L'EXECUTION D'UNE REACTION PCR

(43) Veröffentlichungstag der Anmeldung: 21.06.2017
(73) Patentinhaber: Euroimmun Medizinische Labordiagnostika AG, 23560 Lübeck (DE)
(72) Erfinder: CAVALAR, Markus, 23923 Herrnburg (DE); STELLER, Ulf, 21244 Buchholz (DE)

(56) Entgegenhaltungen:
- EP-A2- 1 769 848
- WO-A2-02/081729
- DE-A1-102014 200 509
- US-A1- 2014 051 159

## Beschreibung

Die vorliegende Erfindung betrifft ein Verfahren umfassend eine analytische Vorrichtung umfassend eine Denaturierungskammer, eine Amplifikationskammer und eine Annealingkammer,
wobei die Temperatur der Denaturierungskammer auf eine Temperatur zwischen 90°C und 105 °C eingestellt werden kann, bevorzugt eingestellt ist,
wobei die Temperatur der Amplifikationskammer auf eine Temperatur zwischen 60°C und 80 °C eingestellt werden kann, bevorzugt eingestellt ist,
wobei die Temperatur der Annealingkammer auf eine Temperatur zwischen 40°C und 67 °C eingestellt werden kann, bevorzugt eingestellt ist,
und wobei die Vorrichtung so ausgestaltet ist, dass eine flüssige Probe in die Denaturierungskammer eingebracht werden kann und zwischen der Denaturierungskammer, der Amplifikationskammer, der Annealingkammer und optional weiteren Kammern hin und her übertragen werden kann,
dadurch gekennzeichnet, dass die analytische Vorrichtung weiter eine Aufnahmekammer mit einem Zugang zur Oberfläche der diagnostischen Vorrichtung, über den die Probe in die Aufnahmekammer eingebracht werden und anschließend zu weiteren Kammern übertragen werden kann, umfasst und
wobei die Amplifikationskammer der Denaturierungskammer nachgeschaltet ist und die Annealingkammer der Amplifikationskammer,
wobei das Verfahren die Schritte umfasst:
a) Einbringen der flüssigen Probe in die Denaturierungskammer der analytischen Vorrichtung, anschließend Denaturieren der Probe,
b) Übertragen der flüssigen Probe aus Schritt a) in die Annealingkammer, anschließend Annealing,
c) Übertragen der flüssigen Probe aus Schritt b) in die Amplifikationskammer, anschließend Amplifizieren,
d) optional Wiederholen der Schritte a), b) und c),
e) optional: bertragen der flüssigen Probe aus Schritt c) oder d) in eine Auslesekammer, anschließend Auslesen der flüssigen Probe.

Bei vielen diagnostischen, labormedizinischen oder sonstigen analytischen Untersuchungen bedient man sich chemischer Reaktionen und/oder physikalischer Nachweisverfahren in einer flüssigen Phase. Besondere analytische und diagnostische Bedeutung kommt der Polymerase-Kettenreaktion (PCR) zu, mit der Nukleinsäuresequenzen spezifisch vervielfältigt und nachgewiesen werden können, sofern sie in einer bestimmten Probe vorhanden sind. Damit können beispielsweise Krankheitserreger (Viren, Bakterien, Pilze, Parasiten) wie gegen Methicillin resistente *Staphylococcus aureus* (MRSA) oder bestimmte menschliche Nukleinsäuresequenzen, die diagnostisch von Bedeutung sind, beispielsweise, weil sie mit bestimmten Krankheiten zusammenhängende Mutationen aufweisen, in Patientenproben nachgewiesen werden.

Auch außerhalb medizinischer Anwendungen ist die PCR von Bedeutung, beispielsweise bei der Untersuchung von Boden- oder Lebensmittelproben auf bestimmte Mikroorganismen, in der Forensik oder bei der synthetischen Herstellung von komplexen Nukleinsäuren.

Die PCR erfordert in der herkömmlichen Form einen erheblichen Aufwand mit Hinblick auf Reagenzien, Geräte und Arbeitsanfall, insbesondere bei diagnostischen Anwendungen. Für jede einzelne Probe muss ein Reaktionsansatz zusammengestellt werden, der eine ganze Reihe spezifischer, teilweise thermoinstabiler Reagenzien enthält. Der fertige Reaktionsansatz muss über längere Zeit zyklisch bei verschiedenen Temperaturen inkubiert werden. Schon ein einzelner Fehler oder eine Inaktivierung eines Reagenz verhindern den Ablauf der Reaktion.

Kann die Zuverlässigkeit der Reaktion nicht garantiert werden, so bleibt das Ergebnis ohne Aussagekraft. Die Reaktion muss vor Kontaminationen geschützt werden, über die das Ergebnis verfälschende Nukleinsäuren eingebracht werden können, ebenso vor Stoffen, die den Zerfall von essentiellen Reagenzien beschleunigen können.

Die Analyse des Reaktionsproduktes erfordert eine erhebliche apparative Ausstattung, beispielsweise ein Gerät, das empfindliche Fluoreszenzmessungen gestattet.

Für viele Anwender mit begrenzter Expertise und Infrastruktur ist die Verwendung der PCR nicht mit der erforderlichen Zuverlässigkeit durchführbar. Insbesondere bei geringem Probenaufkommen lohnt der Aufwand der Etablierung eines dafür geeigneten Labors nicht.

Zu analysierende Proben müssen dann verpackt und zu einem Speziallabor versandt werden, bei dem eine große Zahl von Proben abgearbeitet wird. Dies verzögert die Analyse und erhöht die Kosten. Beim Transport besteht die Gefahr, dass eine Probe verloren geht, verdirbt oder durch Beschädigung unbrauchbar wird.

EP 1769848 A2 offenbart eine Katusche für chemische Reaktionen, die drei oder mehr Kammern umfasst.

DE 102014200509 A1 offenbart eine Analyseeinheit zum Druchführen einer PCR, wobei die Analyseeinheit drei oder mehr Kammern umfasst.

Vor diesem Hintergrund besteht eine der vorliegenden Erfindung zu Grunde liegende Aufgabe darin, ein möglichst anwenderfreundliches System für die Durchführung von PCR-Reaktionen zu schaffen, das einfach zu bedienen ist, insbesondere nicht die Zubereitung komplexer Reaktionsansätze verlangt.

Das System soll möglichst schnell und Ressourcen (Zeit, Energie, Reagenzien- und Probenverbrauch) sparend funktionieren, keine besonderen Bedingungen verlangen und gegenüber Störungen, Beschädigungen und Bedienungsfehlern möglichst wenig anfällig sein.

Gleichzeitig soll das System die parallele Abarbeitung möglichst vieler Proben gestatten. Je nach Bedarf soll das System die Untersuchung möglichst jeder Art von Probe bzw. jede interessierende Untersuchung, mit einem möglichst großen Spektrum von Parametern, flexibel und kurzfristig ermöglichen. Es soll möglich sein, eine Probe, beispielsweise von einem Patienten, mit möglichst geringem Aufwand und Zeitbedarf auf mehrere diagnostische Parameter zu untersuchen.

Nicht zuletzt soll das System die genannten Vorteile mit einer Sicherung gegen Kontaminationen von außen vereinen, die beispielsweise durch das mit der Bedienung betraute Personal eingetragen werden könnten.

Diese und weitere Aufgaben werden durch den Gegenstand der vorliegenden Anmeldung und insbesondere auch durch den Gegenstand der beigefügten unabhängigen Ansprüche gelöst, wobei sich Ausführungsformen aus den Unteransprüchen ergeben.

Die der Erfindung zu Grunde liegende Aufgabe wird in einem ersten Aspekt gelöst durch ein Verfahren umfassend eine analytische Vorrichtung umfassend eine Denaturierungskammer, eine Amplifikationskammer und eine Annealingkammer,
wobei die Temperatur der Denaturierungskammer auf eine Temperatur zwischen 90 °C und 105 °C eingestellt werden kann, bevorzugt eingestellt ist,
wobei die Temperatur der Amplifikationskammer auf eine Temperatur zwischen 60 °C und 80 °C eingestellt werden kann, bevorzugt eingestellt ist,
wobei die Temperatur der Annealingkammer auf eine Temperatur zwischen 40°C und 67 °C eingestellt werden kann, bevorzugt eingestellt ist,
und wobei die Vorrichtung so ausgestaltet ist, dass eine Probe in die Denaturierungskammer eingebracht werden kann und zwischen der Denaturierungskammer, der Amplifikationskammer, der Annealingkammer und optional weiteren Kammern hin und her übertragen werden kann,
dadurch gekennzeichnet, dass die analytische Vorrichtung weiter eine Aufnahmekammer mit einem Zugang zur Oberfläche der diagnostischen Vorrichtung, über den die Probe in die Aufnahmekammer eingebracht werden und anschließend zu weiteren Kammern übertragen werden kann, umfasst und
wobei die Amplifikationskammer der Denaturierungskammer, nachgeschaltet ist und die Annealingkammer der Amplifikationskammer,
wobei das Verfahren die Schritte umfasst:
a) Einbringen der flüssigen Probe in die Denaturierungskammer der analytischen Vorrichtung, anschließend Denaturieren der Probe,
b) Übertragen der flüssigen Probe aus Schritt a) in die Annealingkammer, anschließend Annealing,
c) Übertragen der flüssigen Probe aus Schritt b) in die Amplifikationskammer, anschließend Amplifizieren,
d) optional Wiederholen der Schritte a), b) und c),
e) optional: Übertragen der flüssigen Probe aus Schritt c) oder d) in eine Auslesekammer, anschließend Auslesen der flüssigen Probe.

In einer bevorzugten Ausführungsform umfasst die Vorrichtung weiter ein analytisches Reagenz, das in der flüssigen Probe löslich ist, bevorzugt ein lyophilisiertes Reagenz.

In einer weiteren bevorzugten Ausführungsform ist der Aufnahmekammer nachgeschaltet und der Denaturierungskammer vorgeschaltet, bevorzugt direkt vorgeschaltet, eine Mischkammer vorgesehen, die bevorzugterweise das analytische Reagenz aufweist.

In einer weiteren bevorzugten Ausführungsform umfasst die analytische Vorrichtung wenigstens zwei Sets von Kammern, jeweils umfassend eine Denaturierungskammer, eine Amplifikationskammer und eine Annealingkammer,
wobei bevorzugt der Aufnahmekammer nachgeschaltet und der Denaturierungskammer vorgeschaltet, besonders bevorzugt direkt vorgeschaltet, eine Mischkammer vorgesehen ist, die bevorzugterweise das analytische Reagenz aufweist, und aus der Mischkammer jeweils ein Teil einer flüssigen Probe in eine Kammer des jeweiligen Sets übertragen werden kann.

In einer weiteren bevorzugten Ausführungsform weist die diagnostische Vorrichtung wenigstens eine Heizzone auf, wobei die Denaturierungskammer, bevorzugt zusätzlich die Amplifikationskammern, noch bevorzugter zusätzlich die Annealingkammern der wenigstens zwei Sets jeweils auf einer Heizzone angeordnet sind.

In einer bevorzugten Ausführungsform weist die Vorrichtung eine Auslesekammer auf, in die die flüssige Probe aus der Denaturierungskammer, aus der Amplifikationskammer oder der Annealingkammer übertragen werden kann.

In einer weiteren bevorzugten Ausführungsform umfasst die Auslesekammer wenigstens eine immobilisierte Nukleinsäure.

In einer weiteren bevorzugten Ausführungsform handelt es sich bei der diagnostischen Vorrichtung um einen Laborchip.

Ferner wird hierin offenbart eine Analyseeinheit geeignet zur Aufnahme der analytischen Vorrichtung, bevorzugt umfassend die analytische Vorrichtung,
umfassend eine Heizvorrichtung, die so beschaffen ist, dass in der Denaturierungskammer, Amplifikationskammer und Annealingkammer und/oder in der Heizzone für die Denaturierungskammern, Amplifikationskammer bzw. Annealingkammern die erforderliche Temperatur eingestellt werden kann bzw. eingestellt ist
und/oder umfassend ein Mittel zum Auslesen einer flüssigen Probe in der Auslesekammer der analytischen Vorrichtung.

Hierin wird ferner offenbart eine Verwendung der oben beschriebenen analytischen Vorrichtung zur Untersuchung einer flüssigen Probe mittels Polymerase-Kettenreaktion.

In einer weiteren bevorzugten Ausführungsform umfasst die Vorrichtung eine nukleinsäurehaltige flüssige Probe.

Die vorliegende Erfindung betrifft ein Verfahren umfassend eine analytische Vorrichtung mit wenigstens einem Set an Kammern, jeweils umfassend eine Denaturierungskammer, eine Amplifikationskammer und eine Annealingkammer. Die analytische Vorrichtung gestattet es, eine extern gewonnene Probe in die Denaturierungskammer einzubringen, optional über eine andere Kammer.

Bei der Probe handelt es sich um eine flüssige Probe oder aber um eine feste Probe, sofern letztere im Inneren der analytischen Vorrichtung in eine Flüssigkeit aufgenommen wird, so dass die Probe für die weitere Prozessierung ebenfalls in flüssiger Form zur Verfügung steht. Eine geeignete Vorrichtung zum Überführen einer festen Probe in eine Flüssigkeit und ein Verfahren ist beispielsweise in der EP15002317.4 beschrieben.

Bei der Probe handelt es sich bevorzugt um eine nukleinsäurehaltige Probe oder eine Probe, die darauf zu untersuchen ist, ob sie eine Nukleinsäure enthält, wobei die Probe in einer weitgehend unprozessierten Form vorliegen kann, beispielsweise einer direkt von einem Patienten gewonnen Probe oder eine Bodenprobe. Alternativ kann die Probe aufbereitet sein, beispielsweise durch Isolieren und/oder Anreichern der darin enthaltenen Nukleinsäure. Bei der Nukleinsäure kann es sich um jegliche Nukleinsäure oder um ein Derivat davon handeln, die bzw. das mit Hilfe einer Polymerase-Kettenreaktion (PCR) amplifiziert werden kann, bevorzugt um DNA oder RNA.

Die Vorrichtung umfasst ein gegenüber der Umgebung abschließbares, bevorzugt abgeschlossenes System mit Kammern und Verbindungskanälen. In einer bevorzugten Ausführungsform bedeutet "abschließbar", dass das innere System zeitweilig zum Einbringen einer Probe geöffnet werden kann, im abgeschlossenen Zustand ein Einbringen von Probe oder kontaminierendem Material nicht möglich ist. Beispielsweise kann das System eine Öffnung aufweisen, die mit einem Deckel verschlossen werden kann.

In diesem System kann eine flüssige Probe, vom Anwender bzw. einer Steuerungseinheit gesteuert, in kompakter, zusammenhängender Form bewegt werden, insbesondere durch Übertragung von einer ersten Kammer zu einer zweiten Kammer. Dem Fachmann sind zahlreiche Wege bekannt, wie dies bewerkstelligt werden kann, beispielsweise mit Hilfe von Druckunterschieden, die über eine Pumpe oder Spritze erzeugt werden. Die Verbindungskanäle können Ventile umfassen, die die Lenkung eines Flüssigkeitsstromes gestatten. Der Abschluss gegenüber der Umgebung verhindert Kontaminationen von außen und den Verlust von Flüssigkeit durch Verdampfen.

In einer bevorzugten Ausführungsform wird unter dem Begriff "Kammer", wie hierin verwendet, ein Bereich innerhalb der Vorrichtung verstanden, in dem die gesamte flüssige Probe in kompakter, zusammenhängender Form unter im Wesentlichen definierten, gleichförmigen Bedingungen inkubiert werden kann. Eine Kammer kann ein Hohlraum sein, der geometrisch durch seine Form abgegrenzt ist, beispielsweise gegenüber einem Verbindungskanal einen verbreiterten Durchmesser und ein entsprechend größeres Volumen aufweist. Alternativ kann eine Kammer dadurch geschaffen werden, dass die flüssige Probe zusammenhängend einen abgegrenzten Bereich eines Verbindungskanals einnimmt, wobei die Oberfläche der Flüssigkeit gegenüber der sie umgebenden Gasphase die Grenze der Kammer bildet. Die Kammern können abschließbar ausgeführt sein, um ein Entweichen von flüssiger Probe zu verhindern, beispielsweise aus einer Kammer mit hoher Temperatur.

In einer bevorzugten Ausführungsform wird unter dem Begriff "Laborchip", wie hierin verwendet, ein abgeschlossenes System verstanden, das Kammern und Verbindungskanäle enthält, in denen alle Schritte von der Einbringung einer unprozessierten Probe über deren Vorbereitung und Prozessierung bis hin zur einer Analyse ausgeführt werden können.

Die Vorrichtung weist wenigstens ein Set umfassend eine Denaturierungskammer, eine Amplifikationskammer und eine Annealingkammer auf, beispielsweise 2, 3, 4, 5, 6, 8 oder 12 Sets.

Die Denaturierungskammer ist so ausgestaltet und weist geeignete Bedingungen auf, dass eine in der flüssigen Probe enthaltene doppelsträngige Nukleinsäure denaturiert werden kann, d. h. die Doppelstränge lösen sich unter Freisetzung entsprechender Einzelstränge. Insbesondere kann die Temperatur auf einen geeigneten Wert eingestellt werden bzw. ist darauf eingestellt, bevorzugt zwischen 90 °C und 105 °C, noch bevorzugter zwischen 90 °C und 99 °C. Dem Fachmann ist es im Rahmen routinemäßiger Berechnungen und Vorversuche möglich, geeignete Bedingungen, insbesondere eine geeignete Temperatur, zur Denaturierung einer gegebenen doppelsträngigen Nukleinsäure zu ermitteln.

Die Annealingkammer ist so ausgestaltet und weist geeignete Bedingungen auf, dass in der flüssigen Probe enthaltene Primer spezifisch an die Einzelstränge der Nukleinsäure in der flüssigen Probe annealen, d.h. spezifisch mit ihnen hybridisieren. Insbesondere kann die Temperatur auf einen geeigneten Wert eingestellt werden bzw. ist darauf eingestellt, bevorzugt zwischen 40 °C und 67 °C. Dem Fachmann ist es im Rahmen routinemäßiger Berechnungen und Vorversuche möglich, geeignete Bedingungen, insbesondere eine geeignete Temperatur, für das Annealen gegebener Primer an die Einzelstränge einer gegebenen Nukleinsäure mit ausreichender Spezifität zu ermitteln.

Die Amplifikationskammer ist so ausgestaltet und weist geeignete Bedingungen auf, dass durch eine anwesende Polymerase die Einzelstränge der Nukleinsäure ausgehend von den annealten Primer zu einem Doppelstrang aufsysnthetisiert werden, Im Ergebnis wird der durch die Primer eingegrenzte Teil einer doppelsträngigen Nukleinsäure aus der in die Vorrichtung eingebrachten flüssigen Probe amplifiziert. Dem Fachmann ist es im Rahmen routinemäßiger Berechnungen und Vorversuche möglich, geeignete Bedingungen zu ermitteln. Insbesondere kann die Temperatur auf einen geeigneten Wert eingestellt werden bzw. ist darauf eingestellt, bevorzugt zwischen 60 °C und 80 °C, noch bevorzugter zwischen 65 °C und 74 °C.

Die Amplifikationskammer ist der Denaturierungskammer nachgeschaltet. In einer bevorzugten Ausführungsform bedeutet der Begriff, dass eine zweite Kammer einer ersten "nachgeschaltet" ist, wie hierin verwendet, dass eine in die Vorrichtung eingebrachte flüssige Probe, die die Vorrichtung auf kürzest möglichem Wege durchläuft, zuerst die erste Kammer passiert und anschließend die zweite Kammer. Dass eine zweite Kammer einer ersten "direkt nachgeschaltet" ist, bedeutet bevorzugt, dass die Probe dabei aus der ersten Kammer direkt in die zweite Kammer übertragen wird, ohne dazwischen weitere Kammern zu passieren.

Optional weist die Vorrichtung, dem wenigstens ein Set umfassend eine Denaturierungskammer, eine Amplifikationskammer und eine Annealingkammer vorgeschaltet, bevorzugt direkt vorgeschaltet, eine Mischkammer auf. Die Mischkammer ist so ausgestaltet, dass ein für die Nachweisreaktion geeignetes Volumen der flüssigen Probe daraus in das wenigstens eine Set übertragen werden kann. Sofern die Vorrichtung mehr als ein Set aufweist, gestattet die Mischkammer, dass die flüssige Probe in geeigneter Weise portioniert wird, dass in jedes Set ein Teil der flüssigen Probe mit einem jeweils für die Nachweisreaktion ausreichenden Volumen übertragen wird.

Bevorzugt umfasst die Vorrichtung weiterhin ein analytisches Reagenz. Das analytische Reagenz umfasst alle Stoffe, die für die Durchführung der Nachweisreaktion, bevorzugt der PCR-Reaktion, erforderlich sind, sofern diese nicht ohnehin in der flüssigen Probe vorhanden sind oder ihre Anwesenheit in der flüssigen Probe nachgewiesen werden soll. Beispielsweise umfasst die flüssige Probe die zu amplifizierende Nukleinsäure oder soll darauf untersucht werden, ob sie die zu amplifizierende Nukleinsäure enthält, und das analytische Reagenz umfasst außer einer als Template geeigneten Nukleinsäure alle anderen Stoffe, die für die Durchführung der PCR-Reaktion erforderlich sind.

Das analytische Reagenz liegt bevorzugt in trockener, bevorzugt lyophilisierter Form vor. Es ist derart beschaffen, dass es sich bei Kontakt mit der flüssigen Probe darin auflöst, so dass die für die Nachweisreaktion, bevorzugt die PCR-Reaktion, notwendigen Stoffe in ausreichender Konzentration vorhanden sind. Optional weist die Vorrichtung ein Mittel auf oder es wird ein geeigneter Verfahrensschritt vorgesehen, um das Lösen des analytischen Reagenzes in der Probe zu fördern. Beispielsweise kann die flüssige Probe mehrfach mit dem Reagenz kontaktiert werden, oder das analytische Reagenz wird durch einen Mikrorührer mit der flüssigen Probe vermischt. Das analytische Reagenz umfasst bevorzugt eine Polymerase und/oder reverse Transkriptase, dNTPs, einen Puffer, Magnesiumchlorid, wenigstens einen Primer, bevorzugt wenigstens ein Primerpaar, optional markiert, ein Detergens, bevorzugt aus der Gruppe umfassend Betain, Tween oder Dimethylsulfoxid, sowie ein Polypeptid wie Rinderserumalbumin.

Umfasst das analytische Reagenz mehrere Stoffe, so können diese getrennt voneinander in der Vorrichtung lokalisiert sein. Bevorzugt liegt das analytische Reagenz in einer kompakten Form vor, die alle Stoffe umfasst.

Das analytische Reagenz kann in jedem Teil der Vorrichtung lokalisiert sein, sofern sichergestellt ist, dass es vor Durchführung der Nachweisreaktion mit der flüssigen Probe in Kontakt kommt und durchmischt wird. Bevorzugt ist es in der Mischkammer lokalisiert.

Weist die Vorrichtung mehrere Sets an Kammern auf und sollen in diesen verschiedene PCR-Reaktionen ablaufen, so müssen für die jeweilige Reaktion spezifische Reagenzien, insbesondere Primer, dem jeweiligen Teil der Probe in dem jeweiligen Set spezifisch zugeführt werden, statt dass das analytische Reagenz in einer kompakten Form alle Stoffe umfasst. Die spezifischen Reagenzien, insbesondere ein oder mehr als ein Primer, können dem für die jeweilige Reaktion bestimmten Teil der Probe zugeführt werden, ohne dass sie mit den Teilen der Probe für die anderen Reaktionen in Kontakt geraten. Zu diesem Zweck kann jedes Set an Kammern wenigstens ein spezifisches Reagenz, insbesondere einen oder mehr als einen Primer, enthalten, das sich in dem Teil der flüssigen Probe löst, der in dieses Set übertragen wird.

Weist die Vorrichtung mehr als ein Set an Kammern auf, so umfasst sie bevorzugt wenigstens eine Heizzone. Dabei handelt es sich um eine Vorrichtung zum durchgehenden Beheizen eines Bereichs auf der Vorrichtung, in dem wenigstens zwei Kammern lokalisiert sind, die auf die gleiche Temperatur eingestellt werden können, bevorzugt eingestellt sind. Umfasst die Vorrichtung beispielsweise zwei Sets, so können beide Denaturierungskammern mit der gleichen Heizzone auf eine Temperatur von 95 °C eingestellt werden.

Umfasst die Vorrichtung wenigstens zwei Sets und wenigstens eine Heizzone, so kann in einer bevorzugten Ausführungsform die Temperatur aller Denaturierungskammern durch eine Heizzone für die Denaturierungskammern eingestellt werden bzw. wird für sie eingestellt, so dass in den Denaturierungskammern die gleiche Temperatur herrscht.

In einer weiteren bevorzugten Ausführungsform kann die Temperatur aller Amplifikationskammern durch eine Heizzone für die Amplifikationskammern eingestellt werden bzw. wird für sie eingestellt, so dass in den Amplifikationskammern die gleiche Temperatur herrscht. Alternativ können die die Temperaturen der jeweiligen Annealingkammern einzeln eingestellt werden.

In einer weiteren bevorzugten Ausführungsform kann die Temperatur aller Annealingkammern durch eine Heizzone für die Annealingkammern eingestellt werden bzw. wird für sie eingestellt, so dass in den Anneaiingkammern die gleiche Temperatur herrscht.

In einer weiteren bevorzugten Ausführungsform kann die Temperatur aller Denaturierungskammern und aller Amplifikationskammern durch eine Heizzone für alle Denaturierungskammern bzw. durch eine Heizzone für alle Amplifikationskammern eingestellt werden bzw. wird für sie eingestellt, so dass in allen Denaturierungskammern die gleiche Temperatur herrscht und so dass in allen Amplifikationskammern die gleiche Temperatur herrscht.

Alternativ können die die Temperaturen der jeweiligen Annealingkammern und/oder Denaturierungskammern einzeln eingestellt werden.

In einer weiteren bevorzugten Ausführungsform kann die Temperatur aller Denaturierungskammern, aller Amplifikationskammern und aller Annealingkammern durch eine Heizzone für alle Denaturierungskammern bzw. durch eine Heizzone für alle Amplifikationskammern bzw. durch eine Heizzone für alle Annealingkammern eingestellt werden bzw. wird für sie eingestellt, so dass in allen Denaturierungskammern die gleiche Temperatur herrscht, in allen Amplifikationskammern die gleiche Temperatur herrscht und in allen Annealingkammern die gleiche Temperatur herrscht.

In einer bevorzugten Ausführungsform ist die analytische Vorrichtung ein Einwegartikel, der nach dem Gebrauch in seiner Gesamtheit verworfen wird. Der Einwegartikel ist an eine mehrfach, mit jeweils einem neuen Einwegartikel zu benutzende Analyseeinheit derart angepasst, dass letztere wenigstens eine Heizvorrichtung aufweist, mit der in der Denaturierungskammer, Amplifikationskammer und Annealingkammer und/oder in der Heizzone für die Denaturierungskammern, Amplifikationskammer bzw. Annealingkammern die erforderliche Temperatur eingestellt werden kann bzw. eingestellt ist.

Bevorzugt enthält die Analyseeinheit ein Mittel zum Auslesen einer flüssigen Probe, die sich in der Auslesekammer der analytischen Vorrichtung befindet, welche wiederum in die Analyseeinheit eingebracht wurde. Dabei kann es sich um ein Fluoreszenzspektroskop handeln, wenn die amplifizierte Nukleinsäure Fluoreszenzlabel enthält oder um ein UV/vis-Spektrophotometer, wenn sie ein Chromophor enthält. Die Analyseeinheit kann darüber hinaus weitere Einheiten umfassen, beispielsweise zum internen Transport von in die Analyseeinheit eingebrachten Einwegartikeln sowie zur Verarbeitung von Daten, die bei der Analyse einer flüssigen Probe in einem Einwegartikel erhalten werden.

Das erfindungsgemäße Verfahren ist bevorzugt ein Verfahren zum Nachweis einer Nukleinsäuresequenz, noch bevorzugter ein diagnostisches Verfahren zum Nachweis einer Nukleinsäuresequenz. Bei der Nukleinsäuresequenz kann es sich um eine humane Sequenz oder die Sequenz eines Pathogens handeln.

Das Verfahren erfordert das Einbringen einer flüssigen Probe in die Vorrichtung. Optional wird die Probe zunächst in die offene Aufnahmekammer eingebracht. Sofern es sich um eine nicht flüssige Probe handelt, kann diese zunächst in eine flüssige Phase überführt werden. Es besteht auch die Möglichkeit, die Probe bereits in der Aufnahmekammer oder zuvor mit analytischem Reagenz zu vermischen. Anschließend kann der Zugang der Aufnahmekammer zur Oberfläche der Vorrichtung verschlossen werden.

Danach wird die flüssige Probe in die Denaturierungskammer übertragen, optional kann sie zuvor in einer Mischkammer mit analytischem Reagenz kontaktiert und/oder für die Übertragung in mehrere Sets an Kammern portioniert werden. In der Denaturierungskammer wird die Denaturierung durchgeführt (Schritt a). Anschließend wird die flüssige Probe aus Schritt a) in die Annealingkammer übertragen, und es wird darin das Annealing durchgeführt (Schritt b). Anschließend wird die flüssige Probe aus Schritt b) in die Amplifikationskammer übertragen, und es wird die Amplifikation durchgeführt (Schritt c).

Der Reaktionszyklus umfassend die Schritte a), b), und c) wird wenigstens 10-mal wiederholt. Insgesamt werden bevorzugt wenigstens 15, 20, 30, 40 oder 45 Reaktionszyklen durchgeführt.

Schließlich wird die flüssige Probe, bevorzugt aus dem zuletzt durchgeführten Schritt c), in die Auslesekammer übertragen und dort ausgelesen. Nach dem Auslesen kann sie durch Übertragen in die Abfallkammer verworfen werden. Sofern wenigstens zwei Nachweisreaktionen in wenigstens zwei Sets Kammern durchgeführt werden, werden diese bevorzugt zeitgleich oder wenigstens zeitüberlappend durchgeführt, um die Gesamtdauer des Verfahrens zu minimieren. Die Teile der flüssigen Probe aus diesen wenigstens zwei Nachweisreaktionen werden anschließend nacheinander in die Auslesekammer übertragen und dort ausgelesen und anschließend durch Übertragen in die Abfallkammer verworfen, wenigstens alle Teile der flüssigen Probe bis auf den letzten Teil, der in der Auslesekammer verbleiben kann.

Die Vorrichtung enthält zwei oder mehr Auslesekammern.

Dabei können Teile der flüssigen Probe aus unterschiedlichen Sets jeweils umfassend eine Denaturierungskammer (5), eine Amplifikationskammer (6) und eine Annealingkammer (7) in unterschiedlichen Auslesekammern analysiert werden, beispielsweise mit Mikroarrays, die sich durch die darin enthaltenen Sonden und/oder Primer unterscheiden. Alternativ kann eine Probe oder ein Teil einer Probe in verschiedenen Auslesekammern analysiert werden.

Im Folgenden wird die Erfindung unter Bezugnahme auf die Figuren anhand von Ausführungsbeispielen erläutert. Die beschriebenen Ausführungsformen sind in jeder Hinsicht lediglich beispielhaft und nicht als einschränkend zu verstehen, und verschiedene Kombinationen der angeführten Merkmale sind vom Umfang der Erfindung umfasst.

**Fig. 1** zeigt eine bevorzugte Ausführungsform der analytischen Vorrichtung (1). Diese weist eine mit einem Deckel (13) verschließbare Aufnahmekammer (2) auf, in die eine Probe eingebracht werden kann. Aus der Aufnahmekammer kann die Probe in flüssiger Form in eine Mischkammer (3) überführt werden.

Bei ihrer Ankunft kommt sie in der Mischkammer mit einem analytischen Reagenz (4) in Kontakt, das sich dabei in der flüssigen Probe auflöst. Das analytische Reagenz weist bevorzugt alle für eine PCR-Reaktion erforderlichen Reagenzien bis auf die zu amplifizierende Nukleinsäure auf, so dass - vorausgesetzt, dass die Probe die Nukleinsäure enthält - nach dem Auflösen alle für die Reaktion erforderlichen Reagenzien anwesend sind.

Anschließend kann die flüssige Probe aufgeteilt werden, und jeweils ein Teil gelangt in eine Denaturierungskammer (5), die jeweils ein Teil eines Sets umfassend eine Denaturierungskammer (5), eine Amplifikationskammer (6) und eine Annealingkammer (7) ist. Sämtliche Denaturierungskammern sind in einer Heizzone für die Denaturierungskammern (8) angeordnet, analog sämtliche Amplifikationskammern und sämtliche Annealingkammern in der Heizzone für die Amplifikationskammern (9) bzw. Heizzone für die Annealingkammern (10). Die unterschiedlichen Sets können für unterschiedliche Nachweisreaktionen spezifische Reagenzien enthalten. Beispielsweise kann ein erstes Set ein erstes Primerpaar enthalten und ein zweites Set ein anderes zweites Primerpaar. Für alle Reaktionen benötigte unspezifische Reagenzien können der Probe zuvor zugeführt werden, beispielswese in der Mischkammer (3).

In der Folge kann eine PCR-Reaktion in der Weise ausgeführt werden, dass die flüssige Probe zunächst bei geeigneten Bedingungen in die Denaturierungskammer eingebracht wird, dort anwesend ist und sich Nukleinsäure-Doppelstränge lösen und Einzelstränge freigesetzt werden. Anschließend wird die Probe umfassend die Einzelstränge in die Annealingkammer übertragen und ist dort unter Bedingungen anwesend, die das Annealen der Primer an die Einzelstränge gestatten. Anschließend wird die flüssige Probe mit Einzelsträngen und daran annealten Primern in die Amplifikationskammer übertragen und ist dort unter Bedingungen anwesend, die ausgehend von den Primern das Amplifizieren, d.h. die Synthese neuer Einzelstränge gestatten, die zu den vorhandenen Einzelsträngen komplementär sind. Anschließend kann die Probe für den Beginn eines neuen Amplifizierungszyklus umfassend die Schritte a), b) und c) erneut in die Denaturierungskammer übertragen werden.

Ist eine ausreichende Zahl von Amplifizierungszyklen abgelaufen, so kann der Teil der Probe, der in einem der Sets umfassend eine Denaturierungskammer (5), eine Amplifikationskammer (6) und eine Annealingkammer (7) enthalten war, in die Auslesekammer (11) übertragen werden. Dort erfolgt eine geeignete Nachweisreaktion, beispielsweise eine Fluoreszenzmessung, mit der Nukleinsäurestränge nachgewiesen werden können, die wenigstens einen fluoreszenzmarkierten Primer enthalten und sich auf diese Weise von Nukleinsäuren unterscheiden, die bereits in der ursprünglich in die Vorrichtung eingebrachten Probe enthalten waren.

Nach Ablauf der Nachweisreaktion kann der in der Auslesekammer enthaltene Teil der Probe durch Übertragen in die Abfallkammer (12) verworfen werden. Die Auslesekammer ist damit leer und steht bereit dafür, dass ein Teil der Probe aus einem anderen Set in sie übertragen und mit einer Nachweisreaktion untersucht werden kann. Auf diese Weise können in der gleichen Auslesekammer mehrere Teile der flüssigen Probe untersucht werden.

**Fig. 2** zeigt eine weitere bevorzugte Ausführungsform der analytischen Vorrichtung (1). Sie unterscheidet sich von der in Fig. 1 bezeigten Vorrichtung insbesondere dadurch, dass sie einen ringförmigen Kanal enthält, in dem die Denaturierungskammer, Amplifikationskammer und Annealingkammer nicht in Form von geometrische abgegrenzten Kammern bereitgestellt werden, sondern dadurch, dass die flüssige Probe (14) in Form eines kompakten, zusammenhängenden Tropfens entlang des Ringes in die Heizzone der Denaturierungskammer, Amplifikationskammer bzw. Annealingkammer (8, 9 bzw. 10) übertragen wird. Zusammen mit den Wänden des ringförmigen Kanals bilden die Grenzflächen dieses Tropfens die Grenzen der Kammer aus, beispielsweise, wie hier abgebildet, die Denaturierungskammer (5).

In einer bevorzugten Ausführungsform können mehrere ringförmige Kanäle senkrecht zur Papierebene übereinander angeordnet sein; die Heizzonen verlaufen dann bevorzugt ebenfalls senkrecht zur Papierebene, so dass jeweils eine der Heizzonen mehrere ringförmige Kanäle jeweils an der entsprechenden Stelle auf die für die Denaturierungskammer, Amplifikationskammer bzw. Annealingkammer gewünschte Temperatur heizen kann bzw. heizt.

Bei dieser bevorzugten Ausführungsform verlässt die flüssige Probe während der PCR-Reaktion niemals den ringförmigen Kanal. Sie wird an die jeweils gerade benötigte Stelle des ringförmigen Kanals übertragen, an der die für den auszuführenden Schritt a), b) oder c) geeignete Temperatur herrscht. Auf diese Weise muss kein Flaschenhals, d. h. eine besonders enge Stelle, durchlaufen werden und die Geschwindigkeit der Übertragung der Probe zwischen den unterschiedlichen Kammern kann maximiert werden.

### Bezugszeichenliste:

- 1: Analytische Vorrichtung
- 2: Aufnahmekammer
- 3: Mischkammer
- 4: Analytisches Reagenz
- 5: Denaturierungskammer
- 6: Amplifikationskammer
- 7: Annealingkammer
- 8: Heizzone für die Denaturierungskammern
- 9: Heizzone für die Amplifikationskammern
- 10: Heizzone für die Annealingkammern
- 11: Auslesekammer
- 12: Abfallkammer
- 13: Deckel
- 14: Flüssige Probe

## Patentansprüche

1. Verfahren umfassend
eine analytische Vorrichtung (1) umfassend eine Denaturierungskammer (5), eine Amplifikationskammer (6) und eine Annealingkammer (7),
wobei die Temperatur der Denaturierungskammer (5) auf eine Temperatur zwischen 90 °C und 105°C eingestellt ist,
wobei die Temperatur der Amplifikationskammer (6) auf eine Temperatur zwischen 60 °C und 80 °C eingestellt ist,
wobei die Temperatur der Annealingkammer (7) auf eine Temperatur zwischen 40 °C und 67 °C eingestellt ist,
und wobei die Vorrichtung (1) so ausgestaltet ist, dass eine flüssige Probe (14) in die Denaturierungskammer (5) eingebracht werden kann und zwischen der Denaturierungskammer (5), der Amplifikationskammer (6), der Annealingkammer (7) und optional weiteren Kammern (11, 12) hin und her übertragen werden kann,
**dadurch gekennzeichnet, dass** die analytische Vorrichtung (1) weiter eine Aufnahmekammer (2) mit einem Zugang zur Oberfläche der diagnostischen Vorrichtung, über den die Probe (14) in die Aufnahmekammer (2) eingebracht werden und anschließend zu weiteren Kammern (5, 6, 7) übertragen werden kann, umfasst und
wobei die Amplifikationskammer (6) der Denaturierungskammer (5) nachgeschaltet ist und die Annealingkammer (7) der Amplifikationskammer (6),
wobei das Verfahren die Schritte umfasst:
a) Einbringen der flüssigen Probe (14) in die Denaturierungskammer (5) der analytischen Vorrichtung (1), anschließend Denaturieren der Probe,
b) Übertragen der flüssigen Probe (14) aus Schritt a) in die Annealingkammer (7), anschließend Annealing,
c) Übertragen der flüssigen Probe aus Schritt b) in die Amplifikationskammer (6), anschließend Amplifizieren,
d) Wiederholen der Schritte a), b) und c),
e) Übertragen der flüssigen Probe (14) aus d) in zwei oder mehr Auslesekammern (11), anschließend Auslesen der flüssigen Probe (14),
wobei der Reaktionszyklus umfassend die Schritte a), b) und c) wenigstens 10-mal wiederholt wird,
wobei die analytische Vorrichtung (1) wenigstens zwei Sets von Kammern umfasst, jeweils umfassend eine Denaturierungskammer (5), eine Amplifikationskammer (6) und eine Annealingkammer (7), und
sich die zwei oder mehr Auslesekammern durch die darin enthaltenen Sonden unterscheiden.

2. Verfahren gemäß Anspruch 1, wobei die Amplifikationskammer (6) direkt der Denaturierungskammer (5) nachgeschaltet ist und die Annealingkammer (7) direkt der Amplifikationskammer (6).

3. Verfahren gemäß einem der Ansprüche 1 oder 2, weiter umfassend ein analytisches Reagenz (4), das in der flüssigen Probe (14) löslich ist, bevorzugt ein lyophilisiertes Reagenz.

4. Verfahren gemäß einem der Ansprüche 1 bis 3, wobei der Aufnahmekammer (2) nachgeschaltet und der Denaturierungskammer (5) vorgeschaltet, bevorzugt direkt vorgeschaltet, eine Mischkammer (3) vorgesehen ist, die bevorzugterweise das analytische Reagenz (4) aufweist.

5. Verfahren gemäß einem der Ansprüche 1 bis 4, wobei die diagnostische Vorrichtung (1) wenigstens zwei Sets von Kammern umfasst, jeweils umfassend eine Denaturierungskammer (5), eine Amplifikationskammer (6) und eine Annealingkammer (7),
und wobei bevorzugt der Aufnahmekammer (2) nachgeschaltet und der Denaturierungskammer (5) vorgeschaltet, besonders bevorzugt direkt vorgeschaltet, eine Mischkammer (3) vorgesehen ist, die bevorzugterweise das analytische Reagenz (4) aufweist, und aus der Mischkammer (3) jeweils ein Teil einer flüssigen Probe (14) in eine Kammer (5, 6, 7) des jeweiligen Sets übertragen werden kann.

6. Verfahren nach Anspruch 5, wobei die analytische Vorrichtung (1) wenigstens eine Heizzone (8, 9, 10) aufweist, wobei die Denaturierungskammer (5), bevorzugt zusätzlich die Amplifikationskammern (6), noch bevorzugter zusätzlich die Annealingkammern (7) der wenigstens zwei Sets jeweils auf einer Heizzone angeordnet sind.

7. Verfahren nach einem der Ansprüche 1 bis 6, wobei die Vorrichtung (1) die Auslesekammer (11) aufweist, in die die flüssige Probe (14) aus der Denaturierungskammer (5), aus der Amplifikationskammer (6) oder der Annealingkammer (7) übertragen werden kann.

8. Verfahren nach einem der Ansprüche 1 bis 7, wobei die Auslesekammer (11) wenigstens eine immobilisierte Nukleinsäure umfasst.

9. Verfahren nach einem der Ansprüche 1 bis 8, wobei es sich bei der diagnostischen Vorrichtung (1) um einen Laborchip handelt.

10. Verfahren nach einem der Ansprüche 1 bis 9, umfassend eine nukleinsäurehaltige flüssige Probe.

## Claims

1. Method comprising
an analytical device (1) comprising a denaturation chamber (5), an amplification chamber (6) and an annealing chamber (7),
wherein the temperature of the denaturation chamber (5) is set to a temperature between 90 °C and 105 °C,
wherein the temperature of the amplification chamber (6) is set to a temperature between 60 °C and 80 °C,
wherein the temperature of the annealing chamber (7) is set to a temperature between 40 °C and 67 °C,
and wherein the device (1) is adapted such that a liquid sample (14) can be introduced into the denaturation chamber (5) and transferred back and forth between the denaturation chamber (5), the amplification chamber (6), the annealing chamber (7) and optionally further chambers (11, 12),
**characterized in that** the analytical device (1) further comprises a receiving chamber (2) with access to the surface of the diagnostic device, via which the sample (14) can be introduced into the receiving chamber (2) and subsequently transferred to further chambers (5, 6, 7),
wherein the amplification chamber (6) is downstream of the denaturation chamber (5) and the annealing chamber (7) is downstream of the amplification chamber (6),
said method comprising the steps of:
a) introducing the liquid sample (14) into the denaturation chamber (5) of the analytical device (1), subsequently denaturing the sample,
b) transferring the liquid sample (14) from step a) into the annealing chamber (7), subsequently annealing,
c) transferring the liquid sample from step b) into the amplification chamber (6), subsequently amplifying,
d) repeating steps a), b) and c),
e) transferring the liquid sample (14) from d) into two or more read-out chambers (11), subsequently reading out the liquid sample (14),
wherein the reaction cycle comprising steps a), b) and c) is repeated at least 10 times,
wherein the analytical device (1) comprises at least two sets of chambers, each comprising a denaturation chamber (5), an amplification chamber (6) and an annealing chamber (7), and
the two or more read-out chambers differ by the probes contained therein.

2. Method according to claim 1, wherein the amplification chamber (6) is directly downstream of the denaturation chamber (5) and the annealing chamber (7) is directly downstream to the amplification chamber (6).

3. Method according to any one of claims 1 or 2, further comprising an analytical reagent (4) which is soluble in the liquid sample (14), preferably a lyophilized reagent.

4. Method according to any one of claims 1 to 3, wherein a mixing chamber (3) is downstream of the receiving chamber (2) and upstream of the denaturing chamber (5), preferably directly upstream, which preferably comprises the analytical reagent (4).

5. Method according to any one of claims 1 to 4, wherein the diagnostic device (1) comprises at least two sets of chambers, each comprising a denaturation chamber (5), an amplification chamber (6) and an annealing chamber (7),
and wherein preferably downstream of the receiving chamber (2) and upstream of the denaturing chamber (5), more preferably directly upstream, is a mixing chamber (3), which preferably comprises the analytical reagent (4), and from said mixing chamber (3) a part of a liquid sample (14) can be transferred into a chamber (5, 6, 7) of the different sets, respectively.

6. Method according to claim 5, wherein the analytical device (1) comprises at least one heating zone (8, 9, 10), wherein the denaturation chamber (5), preferably in addition the amplification chambers (6), more preferably in addition the annealing chambers (7) of the at least two sets are each arranged on a heating zone.

7. Method according to any one of claims 1 to 6, wherein the device (1) comprises the read-out chamber (11) into which the liquid sample (14) can be transferred from the denaturation chamber (5), the amplification chamber (6) or the annealing chamber (7).

8. Method according to any one of claims 1 to 7, wherein the read-out chamber (11) comprises at least one immobilized nucleic acid.

9. Method according to any one of claims 1 to 8, wherein the diagnostic device (1) is a laboratory chip.

10. Method according to any one of claims 1 to 9, comprising a nucleic acid-containing liquid sample.

## Revendications

1. Procédé comprenant
un dispositif analytique (1) comprenant une chambre de dénaturation (5), une chambre d'amplification (6) et une chambre de recuit (7),
dans lequel la température de la chambre de dénaturation (5) est réglée à une température comprise entre 90°C et 105°C,
dans lequel la température de la chambre d'amplification (6) est réglée à une température comprise entre 60°C et 80°C,
dans lequel la température de la chambre de recuit (7) est réglée à une température comprise entre 40°C et 67°C,
et dans lequel le dispositif (1) est conçu de manière à ce qu'un échantillon liquide (14) puisse être introduit dans la chambre de dénaturation (5) et transféré par va-et-vient entre la chambre de dénaturation (5), la chambre d'amplification (6), la chambre de recuit (7) et éventuellement d'autres chambres (11, 12),
**caractérisé en ce que** le dispositif analytique (1) comprend en outre une chambre de réception (2) comportant un accès à la surface du dispositif de diagnostic, par l'intermédiaire duquel l'échantillon (14) peut être introduit dans la chambre de réception (2) et ensuite transféré dans d'autres chambres (5, 6, 7),
dans lequel la chambre d'amplification (6) est reliée en aval de la chambre de dénaturation (5) et la chambre de recuit (7) est reliée en aval de la chambre d'amplification (6),
dans lequel le procédé comprend les étapes consistant à:
a) introduire l'échantillon liquide (14) dans la chambre de dénaturation (5) du dispositif analytique (1), puis dénaturer l'échantillon,
b) transférer l'échantillon liquide (14) provenant de l'étape a) dans la chambre de recuit (7), puis effectuer le recuit,
c) transférer l'échantillon liquide provenant de l'étape b) dans la chambre d'amplification (6), puis effectuer l'amplification,
d) répéter les étapes a), b) et c),
e) transférer l'échantillon liquide (14) provenant de d) dans deux chambres de lecture (11) ou plus, puis lire l'échantillon liquide (14),
dans lequel le cycle de réaction comprenant les étapes a), b) et c) est répété au moins 10 fois,
dans lequel le dispositif analytique (1) comprend au moins deux ensembles de chambres comprenant chacune une chambre de dénaturation (5), une chambre d'amplification (6) et une chambre de recuit (7), et
les deux chambres de lecture ou plus diffèrent par les sondes qu'elles contiennent.

2. Procédé selon la revendication 1, dans lequel la chambre d'amplification (6) est reliée directement en aval de la chambre de dénaturation (5) et la chambre de recuit (7) est reliée directement en aval de la chambre d'amplification (6).

3. Procédé selon l'une des revendications 1 ou 2 comprenant en outre un réactif analytique (4) qui est soluble dans l'échantillon liquide (14), de préférence un réactif lyophilisé.

4. Procédé selon l'une des revendications 1 à 3, dans lequel il est prévu en aval de la chambre de réception (2) et en amont, de préférence directement en amont, de la chambre de dénaturation (5), une chambre de mélange (3) qui comporte de préférence le réactif analytique (4).

5. Procédé selon l'une des revendications 1 à 4, dans lequel le dispositif de diagnostic (1) comprend au moins deux ensembles de chambres comprenant respectivement une chambre de dénaturation (5), une chambre d'amplification (6) et une chambre de recuit (7), et dans lequel il est prévu, de préférence en aval de la chambre de réception (2) et en amont, de préférence directement en amont, de la chambre de dénaturation (5), une chambre de mélange (3) qui comporte de préférence le réactif analytique (4), et une partie d'un échantillon liquide (14) peut être transférée de chaque chambre de mélange (3) vers une chambre (5, 6, 7) de l'ensemble respectif.

6. Procédé selon la revendication 5, dans lequel le dispositif analytique (1) comporte au moins une zone de chauffage (8, 9, 10), dans lequel la chambre de dénaturation (5), de préférence également les chambres d'amplification (6), et également plus préférablement les chambres de recuit (7) desdits au moins deux ensembles sont respectivement disposées sur une zone de chauffage.

7. Procédé selon l'une des revendications 1 à 6, dans lequel le dispositif (1) comporte la chambre de lecture (11) dans laquelle l'échantillon liquide (14) provenant de la chambre de dénaturation (5), de la chambre d'amplification (6) ou de la chambre de recuit (7) peut être transféré.

8. Procédé selon l'une des revendications 1 à 7, dans lequel la chambre de lecture (11) comprend au moins un acide nucléique immobilisé.

9. Procédé selon l'une des revendications 1 à 8, dans lequel le dispositif de diagnostic (1) est une puce de laboratoire.

10. Procédé selon l'une des revendications 1 à 9, comprenant un échantillon liquide contenant un acide nucléique.
